# FASCICULE DE BREVET EUROPEEN

(11) **EP 2 722 529 B1**
(45) Date de publication et mention de la délivrance du brevet: **03.02.2016**
(21) Numéro de dépôt: 13187990.0
(22) Date de dépôt: 10.10.2013
(51) Int. Cl.: F15B 15/24

(54) **Device for limiting the stroke of an actuator, actuator and agricultural machine having such a device**
Vorrichtung zum Begrenzen des Laufes eines Betätigungselementes und landwirtschaftliche Maschine mit einer solchen Vorrichtung
Vorrichtung zum Begrenzen des Laufes eines Betätigungselementes und landwirtschaftliche Maschine mit einer solchen Vorrichtung

(30) Priorité: 22.10.2012 FR 1260029
(43) Date de publication de la demande: 23.04.2014
(73) Titulaire: KUHN S.A., 67700 Saverne (FR)
(72) Inventeur: Viriat, Laurent, 67440 Westhouse-Marmoutier (FR)
(74) Mandataire: Esch, Esther Evelyne

(56) Documents cités:
- WO-A1-2012/032204
- DE-U1- 29 904 112
- FR-A1- 2 941 466
- GB-A- 1 293 069
- JP-A- S50 119 894
- US-A- 3 602 960
- US-B1- 6 314 860

## Description

La présente invention se rapporte au domaine technique général du machinisme agricole. L'invention concerne un dispositif notamment une butée pour actionneur comportant deux parties mobiles reliées par un organe élastique apte à être monté sur une tige pour limiter la course de l'actionneur, chaque partie mobile présentant une découpe conformée à la forme de la tige. L'invention concerne également un actionneur comportant au moins une butée limitant sa course, ainsi qu'une machine agricole équipée d'un ou plusieurs actionneurs muni d'au moins une telle butée.

Des actionneurs sont couramment utilisés pour des applications dans lesquelles la course de l'actionneur permet de lever, abaisser ou maintenir un outil ou un élément de machine dans une position déterminée.

Sur les machines agricoles, il est par exemple très fréquent d'utiliser des actionneurs tels que des vérins pour ajuster la position ou la profondeur de travail d'un outil. Ainsi, une position de l'outil correspond à une certaine longueur de vérin, c'est-à-dire une position du piston dans le corps. Lorsque le piston n'est pas en bout de course ou en butée, la position du piston dans le corps est maintenue via le fluide sous pression. Au cours du fonctionnement de la machine, le piston peut se déplacer dans le corps suite à des fuites dans le circuit. Un déplacement intempestif du piston, et donc de la tige affecte le réglage de position ou de profondeur et peut engendrer dans certains cas des dégradations sur la machine. Il est ainsi connu de mettre en place un système d'arrêt mécanique sur la tige de l'actionneur pour fournir une butée mécanique.

Dans le document US 6 314 860**,** il est proposé d'utiliser une butée mécanique sous forme d'une mâchoire. Cette mâchoire comporte deux parties mobiles reliées par un organe élastique. Pour ajuster la position ou la profondeur, le nombre et l'épaisseur des butées sur la tige de l'actionneur peut varier. Le réglage est aisé puisque les butées peuvent être enlevées ou ajoutées sur la tige grâce à l'organe élastique. Lorsque la butée est montée sur la tige, elle limite l'entrée de la tige dans le corps sous l'action du fluide. Les parties mobiles présentent chacune une découpe conformée à la forme de la tige. La section de la tige est généralement circulaire et le rayon de la découpe doit correspondre exactement au rayon de la tige pour assurer un bon contact entre la découpe et la tige.

On sait que les actionneurs qui sont utilisés, par exemple sur les machines agricoles, ne sont pas tous identiques. En effet, la course de l'actionneur est déterminée en fonction du déplacement à réaliser alors que le diamètre de la tige est en rapport direct avec l'effort axial développé par l'actionneur. Il arrive ainsi que la mâchoire utilisée comme butée n'est pas ajustée à la tige du vérin. Dans ce cas, le contact entre la découpe et la tige se fait seulement selon une ligne. Un tel contact ne permet pas un maintien fiable des deux mâchoires sur la tige et le risque de désengagement de la butée est relativement important durant l'utilisation de la machine.

La présente invention a pour but de remédier aux inconvénients, précités'et vise à proposer une butée mécanique compatible avec différents diamètres tiges dont le montage est fiable et rapide.

Conformément à l'invention, la butée est remarquable en ce que la découpe de l'une des parties mobiles présente une succession de surfaces de section circulaire de rayons différents et que le rayon de l'une des surfaces correspond à la moitié du diamètre de la tige de l'actionneur. Grâce à la succession de surfaces, une même butée est adaptée pour plusieurs diamètres de tige. L'une des surfaces de chaque découpe étant adaptée au diamètre de la tige, le montage de la butée sur la tige est donc plus fiable. Le contact surfacique entre la découpe et la tige supprime tout mouvement relatif de la butée sur la tige et le risque de désengagement de la butée est réduit lors de l'utilisation de la machine ou de l'actionneur.

Selon une autre importante caractéristique, la découpe de l'une des parties mobiles présente deux successions de surfaces de section circulaire de rayons différents et la surface avec le plus petit rayon est commune. Avec une telle découpe, le maintien de la butée sur la tige est assuré par deux contacts surfaciques séparés l'un de l'autre autour de la tige.

D'autres caractéristiques et avantages de l'invention se dégageront de la description qui suit en regard des dessins annexés qui ne sont donnés qu'à titre d'exemples non limitatifs de l'invention. Sur ces dessins :
- la **figure 1** est une vue en perspective d'une butée selon l'invention,
- la **figure 2** représente un actionneur sur lequel sont montées deux butées conforme à l'invention,
- la **figure 3** est une vue de côté d'une machine agricole dans une position de travail présentant au moins un actionneur avec une butée selon l'invention,
- la **figure 4** représente une vue en coupe de la tige de l'actionneur de la figure 2,
- la **figure 5** est une vue en coupe d'une autre tige avec une butée selon une autre variante de réalisation de l'invention.

La figure 1 représente une butée (1) mécanique essentiellement constituée par deux parties mobiles (2, 3) et par un organe élastique (4). Les deux parties mobiles (2, 3) sont reliées par l'organe élastique (4). Dans la vue représentée, l'organe élastique (4) contraint les deux parties mobiles (2, 3) l'une contre l'autre. Cette butée (1) est destinée à être montée sur un actionneur (5). Chaque partie mobile (2, 3) présente une découpe (6) et une extrémité évasée (7) qui facilite le montage de la butée (1) sur l'actionneur (5). La découpe (6) est conformée à la forme de l'actionneur (5). Les parties mobiles (2 et 3) peuvent se rapprocher pour serrer et maintenir la tige (10) ou s'éloigner pour enlever la butée (1) grâce à l'organe élastique (4). La butée (1) est mobile et peut facilement être placée et enlevée de l'actionneur (5) selon les besoins. Un actionneur (5) peut être un dispositif mécanique, pneumatique ou hydraulique agissant sur une machine ou un système pour modifier son fonctionnement et/ou son état afin d'être adapté au travail à réaliser.

A titre d'exemple, la figure 2 montre un actionneur (5) sur lequel sont montées deux butées (1) selon l'invention. L'actionneur (5) est réalisé sous la forme d'un vérin, constitué d'un corps (8) et d'un piston (9), qui sépare le volume du corps en deux chambres isolées l'une de l'autre. Une tige (10) est attachée au piston (9). Ces éléments sont représentés en traits discontinus sur la figure 2. Dans le cas d'un vérin hydraulique, le piston (9) et sa tige (10) se déplacent sous l'action d'un fluide dans un sens ou dans l'autre. L'actionneur (5) représenté est un vérin du type double effet. Deux orifices permettent d'introduire ou d'évacuer du fluide dans l'une ou l'autre chambre du vérin et ainsi de déplacer le piston (9) dans le corps (8). L'actionneur (5) permet par exemple de mouvoir des pièces dans un mécanisme et d'y appliquer une pression. L'actionneur (5) est monté entre deux pièces dont l'une est amenée à se mouvoir par rapport à l'autre. A cet effet, un système de fixation est prévu sur le corps (8) et un autre sur la tige (10). Pour la réalisation de la figure 2, un trou de fixation est ménagé dans le corps (8) et la tige (10) est pourvue d'une chape (11) muni d'un perçage. Dans la position représentée, la petite chambre est alimentée en fluide et deux butées selon l'invention sont placées sur la tige (10). La découpe (6) de chaque partie mobile (2, 3) est avantageusement conformée à la forme de la tige (10). Les deux butées sont pressées entre le corps (8) et la chape (11) de l'actionneur (5) via la pression présente dans la petite chambre du vérin.

Sur la figure 3 est représentée une machine agricole comportant au moins un actionneur (5) équipé d'une butée (1) selon l'invention. La machine agricole (12) est liée à un tracteur (représenté partiellement) par l'intermédiaire d'un dispositif d'attelage. Le tracteur déplace la machine agricole (12) suivant une direction d'avance indiquée par la flèche (A). Dans la suite de la description, les notions suivantes "avant", "arrière" et "devant", "derrière" sont définies par rapport au sens d'avance (A). La machine agricole (12) est représentée dans une position de travail. Elle est constituée d'un châssis (13) sur lequel sont montés des organes de travail (14). Afin de s'adapter aux différents travaux à réaliser, la hauteur du châssis (13) par rapport au sol est réglable au moyen d'au moins un actionneur (5). Afin de limiter le débattement vers le bas, et notamment de contrôler la profondeur maximale de travail, l'actionneur (5) est équipé d'au moins une butée (1) selon l'invention. Grâce à cette butée (1), on évite, par exemple, que les organes de travail (14) pénètrent trop profondément dans le sol. Comme il s'agit de butées amovibles et faciles à monter, la profondeur de travail peut aisément être adaptée en fonction des travaux à effectuer, en faisant varier le nombre et/ou l'épaisseur des butées (1). Dans certains cas, les actionneurs (5) sont aussi utilisés pour soulever le châssis (13) et les organes de travail (14) pour le transport et lors des demi-tours en bout de champ de la machine agricole (12). Il est alors important que le réglage préalable effectué pour le travail soit conservé.

A titre d'exemple, la figure 3 représente un semoir destiné à implanter des graines dans le sol et les organes de travail (14) sont des organes de semis (18). Pour garantir une implantation optimale des graines dans le sol, le réglage de la profondeur de semis est une opération décisive. La profondeur est définie par l'espèce semée, par la qualité du lit de semences, par le type de sol et par les conditions climatiques. Le choix de la profondeur est aussi conditionné par la pression avec laquelle les organes de semis reposent sur le sol pour assurer une bonne germination des graines et une levée homogène des plants. La plage de réglage pour la profondeur de semis varie en fonction de l'espèce entre 0 et 15 cm. Le semoir (12) comporte également une trémie (17) servant de réservoir de graines et un dispositif de dosage (non représenté). Les organes de semis (18) sont répartis selon deux rangées sensiblement perpendiculairement à la direction d'avance (A). Chaque organe de semis (18) est monté sur le châssis (13) au moyen d'un parallélogramme déformable qui lui permet de se déplacer parallèlement au sol. En fonction du type de semoir (12), il peut être équipé d'outils de travail du sol (21) placés à l'avant des organes de semis (18). Les outils de travail du sol (21) sont aussi à considérer comme des organes de travail (14).

Selon une variante non représentée, la machine agricole (12) est une machine de travail ou de préparation du sol et les organes de travail sont réalisés sous la forme de dents ou de disques. Avec de tels organes, la profondeur de travail doit aussi être réglée via une ou plusieurs butées (1) et être conservée durant l'utilisation.

Selon une importante caractéristique de l'invention, la découpe (6) de l'une au moins des parties mobile (2, 3) présente une succession de surfaces (15) de section circulaire de rayons différents (R1, Rn) et le rayon de l'une des surfaces (15) correspond à la moitié du diamètre de la tige (10) de l'actionneur (5). Avec une surface (15) de section circulaire adaptée au diamètre de la tige (10), la butée (1) via les parties mobiles (2, 3) peut être maintenue de façon fiable sur l'actionneur (5). Il n'y a pas de mouvement relatif entre les parties mobiles (2, 3) et la tige (10) et par conséquent le risque de désengagement de la butée (1) est supprimé. Grâce à la succession de surfaces (15), une butée (1) pourra être compatible avec plusieurs diamètres de tige (10). Une même butée (1) peut donc être utilisée pour limiter la course d'un actionneur (5) de manière fiable sur des tiges (10) de diamètres différents. Le contact entre la découpe (6) de la butée (1) et la tige (10) est surfacique au niveau de l'une des surfaces (15) qui correspond au diamètre de la tige (10).

Selon une autre caractéristique importante de l'invention, les surfaces (15) de section circulaire de rayons différents (R1, Rn) sont séparées par une arête (16) respective. On peut voir ces arêtes (16) sur la découpe (6) de la partie mobile (2) à la figure 1. Grâce à ces arêtes (16), les surfaces (15) de rayons différents (R1, Rn) ne sont pas tangentes les unes aux autres. Le contact surfacique entre la découpe (6) et la tige (10) se fait sur toute la surface de section circulaire dont le rayon correspond au diamètre de la tige (10).

La succession de surfaces (15) est telle que les rayons sont arrangés de façon décroissante à partir d'une extrémité de la découpe (6). D'une manière préférentielle, la surface (15) de section circulaire avec le plus petit rayon (R1) est située proche du milieu de la découpe (6) et la surface (15) de section circulaire avec le plus grand rayon (Rn) est située au voisinage des extrémités de la découpe (6). Sur la butée (1) représentée à la figure 1, la découpe (6) de la partie mobile (2) présente deux successions de quatre surfaces (15) de section circulaire de rayons différents (R1, R2, R3, Rn). La surface disposée au milieu de la découpe (6) étant commune aux deux successions de surfaces (15). Cette surface commune possède le plus petit rayon (R1) et la surface de grand rayon (Rn) s'étend respectivement vers les deux extrémités de la découpe (6).

La figure 4 est une projection sur un plan d'une butée (1) selon l'invention montée sur une tige (10) de section circulaire avec un petit diamètre (d). Pour un bon maintien de la butée (1) sur la tige (10), il est essentiel que les parties mobiles (2 et 3) ne soient pas en contact direct. La découpe (6) de chaque partie mobile (2, 3) présente aussi une section circulaire. La partie mobile (2) et l'autre partie mobile (3) s'étendent ainsi de part et d'autre d'un plan longitudinal (19) passant par le centre de la tige (10) et le centre de rotation de l'organe élastique (4). La position de la butée (1) autour de la tige (10) n'a pas d'importance. C'est l'accès à l'organe élastique (4) qui va positionner la butée (1).

Sur cette figure 4, les parties mobiles (2 et 3) sont symétriques par rapport au plan longitudinal (19). On remarque aussi que la découpe (6) de chaque partie mobile (2, 3) est sensiblement symétrique par rapport à un plan (20) perpendiculaire au plan longitudinal (19). Le plan (20) passe par le centre de la tige (10). Ainsi, chaque découpe (6) présente deux successions de surfaces (15) avec quatre rayons différents (R1, R2, R3, Rn). D'après la figure 4, le diamètre (d) de la tige (10) correspond au rayon (R2). Ainsi, lorsque la butée (1) est montée sur la tige (10), la découpe (6) de chaque partie mobile (2, 3) est conformée pour établir deux contacts surfaciques séparés l'un de l'autre autour de la tige (10). Les contacts surfaciques se font sur toute la surface de section circulaire de rayon (R2). Le maintien de la butée (1) sur la tige (10) est ainsi réalisé par quatre contacts surfaciques. Ces contacts surfaciques sont répartis autour de la tige (10) de manière symétrique par rapport au plan longitudinal (19) et au plan (20) perpendiculaire au plan longitudinal (19). Les contacts sont séparés les uns des autres. Avec de tels contacts surfaciques, le montage de la butée (1) est stable.

La figure 5 est une variante de réalisation d'une butée (1A) conforme à l'invention. La butée (1A) est montée sur une tige (10A) de diamètre (D) plus grand. Cette butée (1A) est comparable à celle décrite précédemment à la différence des découpes (6A, 6B) des parties mobiles (2, 3). La découpe (6A) de la partie mobile (2) comporte deux successions de seulement trois surfaces (15) de section circulaire de rayons différents (R1, R2, Rn). La découpe (6B) de l'autre partie mobile (3) présente un seul rayon. Les découpes de cette butée (1A) ne sont donc pas symétriques par rapport au plan longitudinal (19). On remarque que le diamètre (D) de la tige (10A) correspond au rayon (Rn) de la découpe (6A) de la partie mobile (2) et que le rayon de la découpe (6B) correspond aussi au rayon (Rn). La découpe (6A) de la partie mobile (2) est conformée pour établir deux contacts surfaciques séparés l'un de l'autre autour de la tige (10A). Les contacts surfaciques se font sur toute la surface de section circulaire de rayon (Rn). La découpe (6B) est, pour sa part, conformée pour établir un seul contact surfacique sur la tige (10A), correspondant à toute la surface de la découpe (6B). Le maintien de la butée (1A) sur la tige (10) est également stable puisqu'il y a trois contacts surfaciques. Ces trois contacts sont répartis autour de la tige (10A), les contacts sont séparés les uns des autres.

Selon une autre variante non représenté, la butée est montée sur une tige dont le diamètre de la tige ne correspond pas au rayon de découpe de l'autre partie mobile. Le contact entre la découpe de l'autre partie mobile et la tige est donc du type linéaire. La découpe de la partie mobile (2) est comparable à celle des figures 4 et 5. Dans ce cas, il y a deux contacts surfaciques entre la découpe de la partie mobile (2), puisque le rayon de l'une des surfaces (15) correspond à celui de la tige et un contact linéaire. Ces contacts étant aussi répartis autour de la tige, la butée est maintenue d'une façon plus ou moins stable sur l'actionneur.

Il est bien évident que l'invention n'est pas limitée aux modes de réalisation décrits ci-dessus et représentés sur les dessins annexés. Des modifications restent possibles, notamment en ce qui concerne la constitution ou le nombre des divers éléments ou par substitution d'équivalents techniques, sans pour autant sortir du domaine de protection tel qu'il est défini par les revendications suivantes.

## Revendications

1. Butée (1, 1A) pour actionneur (5) comportant deux parties mobiles (2, 3) reliées par un organe élastique (4) apte à être monté sur une tige (10, 10A) pour limiter la course de l'actionneur (5), chaque partie mobile (2, 3) présentant une découpe (6) conformée à la forme de la tige (10, 10A), ***caractérisée en ce* que** la découpe (6) de l'une des parties mobiles (2, 3) présente une succession de surfaces (15) de section circulaire de rayons différents (R1, Rn) et que le rayon de l'une des surfaces (15) correspond à la moitié du diamètre de la tige (10, 10A) de l'actionneur (5).

2. Butée selon la revendication 1, ***caractérisée en ce que*** lesdites surfaces (15) de section circulaire de rayons différents (R1, Rn) sont séparées par une arête (16) respective.

3. Butée selon la revendication 1 ou 2, ***caractérisée en ce que*** la surface (15) avec le plus petit rayon (R1) est située proche du milieu de la découpe (6) et que la surface (15) avec le plus grand rayon (Rn) est située au voisinage des extrémités de la découpe (6).

4. Butée selon l'une quelconque des revendications 1 à 3, ***caractérisée en ce que*** les parties mobiles (2, 3) s'étendent de part et d'autre d'un plan longitudinal (19) passant par le centre de ladite tige (10, 10A) et le centre de rotation de l'organe élastique (4).

5. Butée selon l'une quelconque des revendications 1 à 4, ***caractérisée en ce que*** la découpe (6) de l'une des parties mobiles (2, 3) présente deux successions de surfaces (15) de section circulaire de rayons différents (R1, Rn), dont la surface avec le plus petit diamètre (R1) est commune.

6. Butée selon la revendication 5, ***caractérisée en ce que*** la découpe (6) est sensiblement symétrique par rapport à un plan (20) passant par le centre de la tige (10), ledit plan (20) est sensiblement perpendiculaire audit plan longitudinal (19).

7. Butée selon l'une quelconque des revendications 1 à 6, ***caractérisée en ce que*** la découpe (6) de chaque partie mobile (2, 3) présente deux successions de surfaces (15) de section circulaire de rayons différents (R1, Rn).

8. Butée selon la revendication 7, ***caractérisée en ce que*** lesdites parties mobiles (2, 3) sont symétriques par rapport audit plan longitudinal (19).

9. Actionneur (5) comportant au moins une butée (1) selon l'une quelconque des revendications 1 à 8.

10. Machine agricole présentant au moins un actionneur (5) selon la revendication 9.

## Patentansprüche

1. Anschlag (1, 1A) für ein Betätigungselement (5) mit zwei beweglichen Teilen (2, 3), die durch ein elastisches Element (4) verbunden sind, das geeignet ist, auf einer Stange (10, 10A) befestigt zu werden, um den Hub des Betätigungselements (5) zu begrenzen, wobei jeder bewegliche Teil (2, 3) einen Ausschnitt (6) aufweist, der an die Form der Stange (10, 10A) angepasst ist, ***dadurch gekennzeichnet,* dass** der Ausschnitt (6) von einem der beweglichen Teile (2, 3) eine Folge von Flächen (15) mit rundem Querschnitt mit unterschiedlichen Radien (R1, Rn) aufweist und dass der Radius von einer der Flächen (15) der Hälfte des Durchmessers der Stange (10, 10A) des Betätigungselements (5) entspricht.

2. Anschlag nach Anspruch 1, ***dadurch gekennzeichnet,* dass** die Flächen (15) mit rundem Querschnitt mit unterschiedlichen Radien (R1, Rn) durch eine jeweilige Kante (16) getrennt sind.

3. Anschlag nach Anspruch 1 oder 2, ***dadurch gekennzeichnet,* dass** sich jene Fläche (15) mit dem kleinsten Radius (R1) nahe der Mitte des Ausschnitts (6) befindet und dass sich jene Fläche (15) mit dem größten Radius (Rn) in der Nähe der Enden des Ausschnitts (6) befindet.

4. Anschlag nach irgend einem der Ansprüche 1 bis 3, ***dadurch gekennzeichnet,* dass** sich die beweglichen Teile (2, 3) auf beiden Seiten einer Längsebene (19) erstrecken, die durch die Mitte der Stange (10, 10A) und den Drehpunkt des elastischen Elements (4) verläuft.

5. Anschlag nach irgend einem der Ansprüche 1 bis 4, ***dadurch gekennzeichnet,* dass** der Ausschnitt (6) von einem der beweglichen Teile (2, 3) zwei Folgen von Flächen (15) mit rundem Querschnitt mit unterschiedlichen Radien (R1, Rn) aufweist, wovon jene Fläche mit dem kleinsten Durchmesser (R1) gemeinsam ist.

6. Anschlag nach Anspruch 5, ***dadurch gekennzeichnet,* dass** der Ausschnitt (6) im Wesentlichen symmetrisch in Bezug auf eine Ebene (20) ist, die durch die Mitte der Stange (10) verläuft, wobei die Ebene (20) im Wesentlichen senkrecht zur Längsebene (19) verläuft.

7. Anschlag nach irgend einem der Ansprüche 1 bis 6, ***dadurch gekennzeichnet,* dass** der Ausschnitt (6) von jedem beweglichen Teil (2, 3) zwei Folgen von Flächen (15) mit rundem Querschnitt mit unterschiedlichen Radien (R1, Rn) aufweist.

8. Anschlag nach Anspruch 7, ***dadurch gekennzeichnet,* dass** die beweglichen Teile (2, 3) symmetrisch in Bezug auf die Längsebene (19) sind.

9. Betätigungselement (5) mit mindestens einem Anschlag (1) nach irgend einem der Ansprüche 1 bis 8.

10. Landwirtschaftliche Maschine, die mindestens ein Betätigungselement (5) nach Anspruch 9 aufweist.

## Claims

1. Stop (1, 1A) for actuator (5) including two movable sections (2, 3) connected by an elastic element (4) that can be mounted on a rod (10, 10A) to limit the stroke of the actuator (5), each mobile section (2, 3) having a cutout (6) shaped according to the rod (10, 10A), ***characterised in* that** the cutout (6) of one of the movable sections (2, 3) has a series of round cross-section surfaces (15) of different radii (R1, Rn) and that the radius of one of the surfaces (15) is equal to half the diameter of the rod (10, 10A) of the actuator (5).

2. Stop according to claim 1, ***characterised in* that** the said round cross-section surfaces (15) of different radii (R1, Rn) are separated by a respective edge (16).

3. Stop according to claim 1 or 2, ***characterised in* that** the surface (15) with the smallest radius (R1) is located near the middle of the cutout (6) and that the surface (15) with the largest radius (Rn) is located nearby the ends of the cutout (6).

4. Stop according to any one of the claims 1 to 3, ***characterised in* that** the movable sections (2, 3) extend from one side and the other of a longitudinal plane (19) passing through the centre of the said rod (10, 10A) and the centre of rotation of the elastic element (4).

5. Stop according to any one of the claims 1 to 4, ***characterised in* that** the cutout (6) of one of the movable sections (2, 3) has two series of round cross-section surfaces (15) with different radii (R1, Rn), the surface with the smallest diameter (R1) of which is shared.

6. Stop according to claim 5, ***characterised in* that** the cutout (6) is substantially symmetrical relative to a plane (20) passing through the centre of the rod (10), the said plane (20) is substantially perpendicular to the said longitudinal plane (19).

7. Stop according to any one of the claims 1 to 6, ***characterised in* that** the cutout (6) of each movable section (2, 3) has two series of round cross-section surfaces (15) with different radii (R1, Rn).

8. Stop according to claim 7, ***characterised in* that** the said movable sections (2, 3) are symmetrical relative to the said longitudinal plane (19).

9. Actuator (5) including at least one stop (1) according to any one of the claims 1 to 8.

10. Agricultural machine having at least one actuator (5) according to claim 9.
